# EUROPÄISCHE PATENTSCHRIFT

(11) **EP 1 144 849 B1**
(45) Veröffentlichungstag und Bekanntmachung des Hinweises auf die Patenterteilung: **19.10.2005**
(21) Anmeldenummer: 00988610.2
(22) Anmeldetag: 11.11.2000
(51) Int. Cl.: F02M 51/06, F02M 59/46, F02M 53/04

(54) **BRENNSTOFFEINSPRITZVENTIL**
FUEL INJECTION VALVE
SOUPAPE D'INJECTION DE CARBURANT

(30) Priorität: 12.11.1999 DE 19954537
(43) Veröffentlichungstag der Anmeldung: 17.10.2001
(73) Patentinhaber: ROBERT BOSCH GMBH, 70442 Stuttgart (DE)
(72) Erfinder: RUEHLE, Wolfgang, 71254 Ditzingen (DE); STIER, Hubert, 71679 Asperg (DE); BOEE, Matthias, 71640 Ludwigsburg (DE); HOHL, Guenther, 70569 Stuttgart (DE); KEIM, Norbert, 74369 Loechgau (DE)
(86) Internationale Anmeldenummer: PCT/DE2000/004017
(87) Internationale Veröffentlichungsnummer: WO 2001/036808

(56) Entgegenhaltungen:
- DE-A- 19 500 706
- US-A- 4 803 393
- US-A- 5 630 550

## Beschreibung

### Stand der Technik

Die Erfindung geht aus von einem Brennstoffeinspritzventil nach der Gattung des Hauptanspruchs.

Ein Brennstoffeinspritzventil nach dem Oberbegriff des Anspruchs 1 ist aus der DE 195 00 706 A1 bekannt.

Die in der DE 195 00 706 A1 beschriebene Einrichtung zum Dosieren von Flüssigkeiten und Gasen, insbesondere in Brennstoffeinspritzventilen in Brennkraftmaschinen, besitzt einen hydraulischen Wegverstärker zur Umsetzung des Stellwegs eines piezoelektrischen Aktors in einen vergrößerten Hub einer Ventilnadel. Zur bauvolumenkleinen räumlichen Integration des Wegverstärkers in das Ventilgehäuse ist der Hubkolben des Wegverstärkers mit einem im Durchmesser reduzierten Endabschnitt versehen, der in eine Ausnehmung im Arbeitskolben des Wegverstärkers hineinragt. Eine in der von den Kolben begrenzten Verstärkerkammer einliegende Tellerfeder legt den Arbeitskolben an den Aktor an und eine in der Ausnehmung konzentrisch zum Endabschnitt angeordnete Schraubendruckfeder drückt den Hubkolben gegen die Ventilnadel.

Einflüsse von Temperaturänderungen, Verschleiß und Fertigungstoleranzen auf den Stellweg des Aktors werden dadurch kompensiert, daß an den Führungsflächen der Kolben zwischen den Kolben und zwischen den Kolben und der Innenwand des Ventilgehäuses jeweils ein hohlzylindrischer Drosselspalt vorgesehen ist, über welche die Verstärkerkammer mit einem flüssigkeitsgefüllten Niederdruckraum in Verbindung steht. Das von der Verstärkerkammer, den Drosselspalten und dem Niederdruckraum vorgegebene Volumen ist abgeschlossen.

Nachteilig an der aus der DE 195 00 706 A1 bekannten Hubeinrichtung ist vor allem die aufwendige Konstruktion und die Baulänge des Ventils. Auch das relativ große Volumen und die relativ große Querschnittsfläche des Aktors lassen keine besonders kompakte Bauform zu. Zudem besteht durch die großen Verdrängungsvolumina eine hohe Kavitationsneigung in den Drosselspalten.

Die Druckschrift US 4 803 393 A zeigt eine Brennstoffeinspritzventil mit einem piezoelektrischen Aktor und einer hydraulischen Übersetzungseinrichtung mit zwei flexiblen Dichtungen.

### Vorteile der Erfindung

Das erfindungsgemäße Brennstoffeinspritzventil mit den kennzeichnenden Merkmalen des Hauptanspruchs hat demgegenüber den Vorteil, daß die Hubeinrichtung flexibel gestaltet ist und neben einer Hubübersetzung und einer Hubumkehr auch eine problemlose Temperaturkompensation erreicht wird.

Durch die in den Unteransprüchen aufgeführten Maßnahmen sind vorteilhafte Weiterentwicklungen des im Hauptanspruch angegebenen Brennstoffeinspritzventils möglich.

Die als Wellrohre ausgeführten Dichtungen sind flexibel, so daß Längenänderungen ausgeglichen werden.

Zudem wird durch die Flexibilität der Dichtungen das dynamische Verhalten des Brennstoffeinspritzventils verbessert, da die flexiblen Wellrohre ein Prellen des Ventilschließkörpers an der Ventilsitzfläche und damit ein nochmaliges Öffnen des Brennstoffeinspritzventils weitgehend verhindern. Dadurch wird eine größere Genauigkeit in den Zumeßzeiten und -mengen erreicht.

Der röhrenförmige Aktor erlaubt durch die teilweise Unterbringung der Ventilnadel in der zentralen Ausnehmung des Aktors eine besonders kompakte und leichte Bauform des Brennstoffeinspritzventils, wobei eine röhrenförmige, gegenüber einem Düsenkörper abgedichtete Ventilnadel gleichzeitig der Brennstoffzuführung zum Dichtsitz dient.

### Zeichnung

Ein Ausführungsbeispiel der Erfindung ist in der Zeichnung vereinfacht dargestellt und in der nachfolgenden Beschreibung näher erläutert. Es zeigt
- Fig. 1: einen axialen Schnitt durch ein Ausführungsbeispiel eines erfindungsgemäßen Brennstoffeinspritzventils.

### Beschreibung des Ausführungsbeispiels

Fig. 1 zeigt in einer axialen Schnittdarstellung ein Ausführungsbeispiel eines erfindungsgemäßen Brennstoffeinspritzventils 1. Es handelt sich hierbei um ein nach innen öffnendes Brennstoffeinspritzventil 1. Das Brennstoffeinspritzventil 1 dient insbesondere zum direkten Einspritzen von Brennstoff in den Brennraum einer gemischverdichtenden, fremdgezündeten Brennkraftmaschine.

Das Brennstoffeinspritzventil 1 enthält einen Aktor 2, welcher aus scheibenförmigen piezoelektrischen oder magnetostriktiven Elementen 3 aufgebaut und röhrenförmig ausgebildet ist. Der Aktor 2 besitzt somit eine zentrale Ausnehmung 4, in welcher eine Ventilnadel 5 geführt ist. Die Ventilnadel 5 ist rohrförmig ausgebildet und verfügt über eine zentrale Ausnehmung 6, durch welche der Brennstoff strömt. Die Brennstoffzufuhr erfolgt über eine Anschlußhülse 8 in eine stutzenförmige Erweiterung 9 der Ventilnadel 5.

Der Aktor 2 liegt mit einer ersten Stirnseite 10 an einer Aktordeckplatte 11 an. Die Aktordeckplatte 11 und die Ventilnadel 5 sind durch eine erste Brennstoffdichtung 12 miteinander verbunden, die im Ausführungsbeispiel als Wellrohr ausgebildet ist. Durch die erste Brennstoffdichtung 12 wird ein Aktorgehäuse 13 gegen den Brennstoff, der zentral über die Anschlußhülse 8 zugeführt wird, abgedichtet. In Abspritzrichtung ist das Aktorgehäuse 13 durch eine zweite Brennstoffdichtung 14 abgedichtet, die im Ausführungsbeispiel ebenfalls als Wellrohr ausgeführt ist. Die zweite Brennstoffdichtung 14 ist mit dem Aktorgehäuse 13 und der Ventilnadel 5 verschweißt.

In dem Aktorgehäuse 13 ist eine Umsetzungseinrichtung 15 gekapselt. Die Umsetzungseinrichtung 15 umfaßt eine Aktorgrundplatte 16, die an einer zweiten Stirnseite 17 des Aktors 2 anliegt. Mit der Aktorgrundplatte 16 ist über eine Schweißnaht 26b ein rohrförmiges Zwischenstück 18 verbunden, welches sich mit einem radialen Überstand 19 an einem ersten Ende 20 einer Vorspannfeder 21 abstützt. Die Vorspannfeder 21 stützt sich mit einem zweiten Ende 22 an einer Stützplatte 23 ab, welche innen an einer Schulter des Aktorgehäuses 13 anliegt. Das Zwischenstück 18 und die Stützplatte 23 sind durch eine erste flexible Dichtung 24 miteinander verbunden.

Die Aktorgrundplatte 16 und das Zwischenstück 18 hintergreifen einen im Querschnitt L-förmigen Mitnehmer 25, der über eine Schweißnaht 26a formschlüssig mit der Ventilnadel 5 verbunden ist. Der Mitnehmer 25 ist einerseits durch eine zweite flexible Dichtung 27 mit der Stützplatte 23 und andererseits durch eine dritte flexible Dichtung 28 mit dem radialen Überstand 19 des Zwischenstücks 18 vorzugsweise durch Schweißen verbunden. Die drei flexiblen Dichtungen 24, 27 und 28 sind im Ausführungsbeispiel als Wellrohre ausgeführt und schließen einen Druckraum 29 der Umsetzungseinrichtung 15 ein, welcher mit einem Hydraulikmedium gefüllt ist. Im Druckraum 29 ist die Vorspannfeder 21 gekapselt.

In Abspritzrichtung ist die Ventilnadel 5 mit einem Ventilschließkörper 30 verbunden, der mit einer Ventilsitzfläche 31 einen Dichtsitz bildet. Der Brennstoff wird über quer verlaufende Kanäle 32 in der Ventilnadel 5 in einen zwischen dem Ventilschließkörper 30 und einem Düsenkörper 33 befindlichen Zwischenraum 34 und weiter zum Dichtsitz geleitet, wo er über mindestens eine in einem Ventilsitzkörper 35 ausgebildete Abspritzöffnung 36 abgespritzt wird.

Wird dem Aktor 2 eine elektrische Spannung zugeführt, dehnen sich die piezoelektrischen Elemente 3 des Aktors 2 aus. Da der Aktor 2 über die Aktordeckplatte 11 fest am Aktorgehäuse 13 anliegt, kann sich der Aktor 2 nur in Abspritzrichtung ausdehnen und drückt dadurch die Aktorgrundplatte 16 mit dem daran kraftschlüssig angebrachten Zwischenstück 18 in Abspritzrichtung. Das Zwischenstück 18 drückt die Vorspannfeder 21 entgegen der bereits vorhandenen Vorspannung weiter zusammen. Durch die Bewegung des Zwischenstücks 18 wird das im Druckraum 29 der Umsetzungseinrichtung 15 eingeschlossene Hydraulikmedium verdrängt, wodurch der Mitnehmer 25 in Öffnungsrichtung bewegt wird. Der Mitnehmer 25 steht in Wirkverbindung mit der Ventilnadel 5, weshalb diese ebenfalls in Öffnungsrichtung bewegt wird. Der Ventilschließkörper 30 hebt von der Ventilsitzfläche 31 ab und Brennstoff wird durch die im Ventilsitzkörper 35 ausgebildete Abspritzöffnung 36 abgespritzt.

Die Richtungsumkehr des Aktorhubs durch die Umsetzungseinrichtung 15 ist möglich wegen der hohen Betätigungsgeschwindigkeit des Aktors 2. In diesem Fall verhält sich das Hydraulikmedium inkompressibel. Eine Verdrängung des Hydraulikmediums hat eine Impulsübertragung zur Folge.

Die Erfindung ist nicht auf das dargestellte Ausführungsbeispiel beschränkt, sondern auch bei einer Vielzahl anderer Bauweisen von Brennstoffeinspritzventilen 1, insbesondere bei nach außen öffnenden Brennstoffeinspritzventilen 1, realisierbar.

## Patentansprüche

1. Brennstoffeinspritzventil (1), insbesondere Einspritzventil für Brennstoffeinspritzanlagen von Brennkraftmaschinen, mit einem piezoelektrischen oder magnetostriktiven Aktor (2) und einem von dem Aktor (2) mittels einer Ventilnadel (5) betätigbaren Ventilschließkörper (30), der mit einer Ventilsitzfläche (31) zu einem Dichtsitz zusammenwirkt,
**dadurch gekennzeichnet,**
**dass** der Aktor (2) ein Zwischenstück (18) betätigt und die Ventilnadel (5) von einem Mitnehmer (25) betätigt wird und dass das Zwischenstück (18) über eine erste flexible Dichtung (24) mit einer Stützplatte (23) verbunden ist, die Stützplatte (23) über eine zweite flexible Dichtung (27) mit dem Mitnehmer (25) verbunden ist und der Mitnehmer (25) über eine dritte flexible Dichtung (28) mit dem Zwischenstück (18) verbunden ist, wobei durch die drei flexiblen Dichtungen (24, 27, 28), das Zwischenstück (18), den Mitnehmer (25) und die Stützplatte (23) ein hermetisch abgeschlossener, mit einem Hydraulikmedium gefüllter Druckraum (29) einer hydraulischen Umsetzungseinrichtung (15) gebildet wird.

2. Brennstoffeinspritzventil nach Anspruch 1,
**dadurch gekennzeichnet,**
**dass** der Mitnehmer (25) formschlüssig, insbesondere durch Schweißen, mit der Ventilnadel (5) verbunden ist.

3. Brennstoffeinspritzventil nach Anspruch 1,
**dadurch gekennzeichnet,**
**dass** in dem Druckraum (29) eine Vorspannfeder (21) angeordnet ist.

4. Brennstoffeinspritzventil nach Anspruch 3,
**dadurch gekennzeichnet,**
**dass** sich die Vorspannfeder (21) mit einem ersten Ende (20) an einem radialen Überstand (19) des Zwischenstücks (18) und mit einem zweiten Ende (22) an der Stützplatte (23) abstützt.

5. Brennstoffeinspritzventil nach Anspruch 4,
**dadurch gekennzeichnet,**
**dass** die dritte flexible Dichtung (28) mit dem radialen Überstand (19) des Zwischenstücks (18) verbunden ist.

6. Brennstoffeinspritzventil nach einem der Ansprüche 1 bis 5,
**dadurch gekennzeichnet,**
**dass** die flexiblen Dichtungen (24, 27, 28) als flexible Wellrohre ausgeführt sind.

7. Brennstoffeinspritzventil nach einem der Ansprüche 1 bis 6,
**dadurch gekennzeichnet,**
**dass** der Aktor (2) rohrförmig ausgebildet ist und sich die rohrförmige Ventilnadel (5) durch den Aktor (2) hindurch erstreckt.

8. Brennstoffeinspritzventil nach Anspruch 7,
**dadurch gekennzeichnet,**
**dass** die Zuführung des Brennstoffs durch die rohrförmige Ventilnadel (5) hindurch zu dem Dichtsitz erfolgt und dass die Ventilnadel (5) gegenüber einem Aktorgehäuse (13) an einem zulaufseitigen Ende mittels einer ersten flexiblen Brennstoffdichtung (12) und an einem abspritzseitigen Ende mittels einer zweiten flexiblen Brennstoffdichtung (14) abgedichtet ist.

9. Brennstoffeinspritzventil nach Anspruch 8,
**dadurch gekennzeichnet,**
**dass** die flexiblen Brennstoffdichtungen (12, 14) als flexible Wellrohre ausgeführt sind.

## Claims

1. Fuel injection valve (1), in particular an injection valve for fuel injection systems of internal combustion engines, having a piezoelectric or magnetostrictive actuator (2) and a valve-closing body (30) which can be operated by the actuator (2) by means of a valve needle (5) and which interacts with a valve-seat face (31) to form a sealing seat,
**characterized**
**in that** the actuator (2) operates an intermediate element (18) and the valve needle (5) is operated by a driver (25), and in that the intermediate element (18) is connected to a supporting plate (23) via a first flexible seal (24), the supporting plate (23) is connected to the driver (25) via a second flexible seal (27), and the driver (25) is connected to the intermediate element (18) via a third flexible seal (28), wherein the three flexible seals (24, 27, 28), the intermediate element (18), the driver (25) and the supporting plate (23) form a hermetically sealed pressure space (29), which is filled with a hydraulic medium, of a hydraulic conversion device (15).

2. Fuel injection valve according to Claim 1,
**characterized**
**in that** the driver (25) is connected to the valve needle (5) in a positive-locking manner, in particular by welding.

3. Fuel injection valve according to Claim 1,
**characterized**
**in that** a prestressing spring (21) is arranged in the pressure space (29).

4. Fuel injection valve according to Claim 3,
**characterized**
**in that** a first end (20) of the prestressing spring (21) is supported against a radial projection (19) of the intermediate element (18) and a second end (22) of the prestressing spring (21) is supported against the supporting plate (23).

5. Fuel injection valve according to Claim 4,
**characterized**
**in that** the third flexible seal (28) is connected to the radial projection (19) of the intermediate element (18).

6. Fuel injection valve according to one of Claims 1 to 5,
**characterized**
**in that** the flexible seals (24, 27, 28) are designed as flexible corrugated tubes.

7. Fuel injection valve according to one of Claims 1 to 6,
**characterized**
**in that** the actuator (2) is in the form of a tube and the tube-like valve needle (5) extends through the actuator (2).

8. Fuel injection valve according to Claim 7,
**characterized**
**in that** the fuel is supplied to the sealing seat through the tube-like valve needle (5), and in that the valve needle (5) is sealed off from an actuator housing (13) at an inflow end by means of a first flexible fuel seal (12) and at an ejection end by means of a second flexible fuel seal (14).

9. Fuel injection valve according to Claim 8,
**characterized**
**in that** the flexible fuel seals (12, 14) are designed as corrugated tubes.

## Revendications

1. Injecteur de carburant (1), notamment pour une installation d'injection de carburant de moteur à combustion interne, comprenant un actionneur piézoélectrique ou magnétostrictif (2) et un organe d'obturation de soupape (30) commandé par l'actionneur (2) par l'intermédiaire d'une aiguille d'injecteur (5), cet organe d'obturation coopérant avec une surface de siège de soupape (21) pour former un siège d'étanchéité,
**caractérisé en ce que**
- l'actionneur (2) commande une pièce intermédiaire (18) et l'aiguille d'injecteur (5) est commandée par un organe d'entraînement (25),
- la pièce intermédiaire (18) est reliée à une plaque d'appui (23) par l'intermédiaire d'un joint souple (24), la plaque d'appui (23) étant reliée à l'organe d'entraînement (25) par l'intermédiaire d'un second joint souple (27) et l'organe d'entraînement (25) est relié par un troisième joint souple (28) à la pièce intermédiaire (18), et
- les trois joints souples (24, 27, 28), la pièce intermédiaire (18), l'organe d'entraînement (25) et la plaque d'appui (23) forment une chambre de pression (29) hermétiquement fermée, remplie d'un fluide hydraulique et appartenant à un convertisseur hydraulique (15).

2. Injecteur de carburant selon la revendication 1,
**caractérisé en ce que**
l'organe d'entraînement (25) est relié à l'aiguille d'injecteur (5) par une liaison de forme notamment par soudage.

3. Injecteur de carburant selon la revendication 1,
**caractérisé par**
un ressort de précontrainte (21) installé dans la chambre de pression (29).

4. Injecteur de carburant selon la revendication 3,
**caractérisé en ce que**
le ressort de précontrainte (21) s'appuie par une première extrémité (20) contre un rebord radial (19) de la pièce intermédiaire (18) et par une seconde extrémité (22) contre la plaque d'appui (23).

5. Injecteur de carburant selon la revendication 4,
**caractérisé en ce que**
le troisième joint souple (28) est relié au rebord radial (19) de la pièce intermédiaire (18).

6. Injecteur de carburant selon l'une des revendications 1 à 5,
**caractérisé en ce que**
les joints souples (24, 27, 28) sont des tubes ondulés souples.

7. Injecteur de carburant selon l'une des revendications 1 à 6,
**caractérisé en ce que**
l'actionneur (2) est tubulaire et l'aiguille d'injecteur (5) tubulaire traverse l'actionneur (2).

8. Injecteur de carburant selon la revendication 7,
**caractérisé en ce que**
l'alimentation en carburant se fait à travers l'aiguille d'injecteur (5), tubulaire, jusqu'au siège d'étanchéité, et
l'aiguille d'injecteur (5) est fermée de manière étanche par rapport au boîtier d'actionneur (13) par l'extrémité du côté d'alimentation à l'aide d'un premier joint à carburant, souple (18) et au niveau de l'extrémité côté éjection par un second joint à carburant souple (14).

9. Injecteur de carburant selon la revendication 8,
**caractérisé en ce que**
les joints à carburant, souples (12, 14) sont des tubes ondulés souples.
